# EUROPÄISCHE PATENTSCHRIFT

(11) **EP 0 541 106 B1**
(45) Veröffentlichungstag und Bekanntmachung des Hinweises auf die Patenterteilung: **17.01.1996**
(21) Anmeldenummer: 92119027.8
(22) Anmeldetag: 06.11.1992
(51) Int. Cl.: F26B 13/20, B65H 23/24

(54) **Düse mit quadratischem oder rechteckigem Querschnitt**
Nozzle with square or rectangular cross section
Buse avec section carrée ou rectangulaire

(30) Priorität: 07.11.1991 CH 3275/91
(43) Veröffentlichungstag der Anmeldung: 12.05.1993
(73) Patentinhaber: Air Engineering P. Müller + Partner, CH-8439 Mellikon (CH)
(72) Erfinder: Marques, Willy, CH-8439 Rümikon (CH)
(74) Vertreter: Zink-Wild, Markus Peter

(56) Entgegenhaltungen:
- EP-A- 0 235 723
- EP-A- 0 247 547
- EP-A- 0 291 832
- WO-A-89/02953
- DE-B- 2 911 685
- FR-A- 2 334 599

## Beschreibung

Die vorliegende Erfindung betrifft eine Düse mit quadratischem oder rechteckigem Querschnitt gemäß den Merkmalen nach dem ersten Teil des Patentanspruchs 1. Eine derartige Düse ist, zum Beispiel, aus der DE-B-29 11 685 bekannt und findet Anwendung für die industrielle Trocknung von schwebend geführtem Bandmaterial.

Für diese Verwendung sind weiterhin verschiedene Düsen in der WO 89/02 953, der DE-B-20 08 804, der DE-B-19 54 880, der EP-A-0 247 547, der EP-A- 0 291 832, der EP-A-0 291 832 oder der EP-A-0 235 723 beschrieben worden.

Von dieser Vielzahl von Düsen haben sich in der Praxis nur die beiden nachfolgend beschriebenen Systeme einigermassen behaupten können.

In der DE-B-19 54 880 ist eine Vorrichtung zum Führen von laufendem Materialgut durch eine Behandlungsanlage beschrieben.

Bei dieser Vorrichtung scheint es wichtig zu sein, dass eine als Tragflächenteil ausgebildete Düsenlippe einen bestimmten minimalen Radius hat.

Nur wenn der Bahnabstand, also der Abstand zwischen der waagrechten Tragfläche und dem laufenden, zu trocknenden Materialgut, klein ist, wird ein hoher Wärmeübergang erhalten. Wenn aber das zu trocknende Materialgut - wie das meistens der Fall ist - eine Rolltendenz und/oder Klebestellen und/oder Bahnfehler aufweist, dann ist unbedingt ein grosser Bahnabstand notwendig.

Ein grosser Bahnabstand ist aber mit einem schlechten Wärmeübergang verbunden.

In der DE-B-20 08 804 ist eine Vorrichtung zum Schwebendführen von Bandmaterial beschrieben. Mit dieser Vorrichtung sind zwar grosse Bahnabstände möglich, aber der Bahnzug ist entsprechend hoch, was bei leicht zerreissbarem Bandmaterial ein grosser Nachteil ist.

Infolge der unbedingt notwendigen hohen Luftgeschwindigkeit werden die Kanten des Bandmaterials stark beansprucht. Diese starke Beanspruchung kann zur Folge haben, dass das Bandmaterial zerreisst.

Es ist ein Ziel der vorliegenden Erfindung, die oben beschriebenen Nachteile zu überwinden.

Es ist ein weiteres Ziel der vorliegenden Erfindung, eine Düse zur Verfügung zu stellen, welche die nachfolgenden Kriterien in der angegebenen Reihenfolge erfüllt:
1. Einfache und kostengünstige Herstellung
2. Dimensionsstabilität beim schnellen Aufheizen/Abkühlen
3. Eignung zum Betrieb mit den Bahnzügen, die vom Bahnmaterial und der Maschine gegeben sind
4. Eignung zum Betrieb mit reduzierter Bahnbreite
5. Eignung zum Betrieb mit unterschiedlichen Abständen Düse/Bahn, oben/unten, unterschiedliche Luftgeschwindigkeit oben/unten
6. Hoher Wärmeübergang, gleichmässig über Bahnbreite
7. Verschmutzungs-unempfindlich (Düsenschlitze unterhalb Düsenebene)
8. Reinigungsfreundlich im eingebauten Zustand
9. leicht zur Reinigung herausnehmbar
10. Eignung zum Betrieb auch bei Bahnen mit Rolltendenz.

Als zur Lösung dieses Aufgabe wesentlich werden die im Kennzeichnungsteil des Patentanspruchs 1 enthaltenen Merkmale vorgeschlagen.

Bevorzugte Ausführungsformen dieser Düse sind in den abhängigen Ansprüchen definiert.

Die vorliegende Erfindung wird nachfolgend unter Bezug auf die Zeichnungen anhand einer bevorzugten Ausführungsform näher erläutert. Dabei werden Ausführungsformen, wie sie in den abhängigen Ansprüchen definiert sind, normalerweise nicht wiederholt.

Figur 1 zeigt einen Querschnitt durch eine bevorzugte erfindungsgemässe Düse.

Figuren 2 und 3 zeigen Ansichten von verschiedenen Seiten einer bevorzugten erfindungsgemässen Düse.

Figur 4 zeigt einen Querschnitt durch eine mögliche Anordnung von erfindungsgemässen Düsen in einer Vorrichtung zum Schwebendführen von Bandmaterial.

Eine bevorzugte erfindungsgemässe Düse weist einen Stauraum 2, einen Stauraum 2a und zwei Stauräume 2b sowie eine erste Auslassöffnung 3 und eine zweite Auslassöffnung 3a auf.

Die Einlassöffnungen 1, 1a und 1b können jede beliebige Form haben, wie etwa Kreise, Dreiecke, Vierecke, etc., Ellipsen, Ovale oder längliche Schlitze. Aus Kostengründen und der Einfachheit halber bei der Herstellung sind rechteckige Einlassöffnungen 1 und kreisförmige Einlassöffnungen 1a und 1b bevorzugt.

Die beiden Auslassöffnungen 3, 3a liegen unterhalb der Oberfläche 5.

Der Winkel α zwischen den beiden Oberflächen 4 und 5 beträgt vorzugsweise 45°.

Die Form der Kanten 7 und 8 ergibt sich aus technischen Gründen durch das Biegen des Bleches. Diese Kanten können scharfkantig oder abgerundet ausgebildet sein, beispielsweise mit einem Radius von 0 bis 5, resp. 8 mm.

Die die Auslassöffnung 3 bildenden Oberflächen 4 und 4a verlaufen vorzugsweise parallel zueinander.

Bei der Auslassöffnung 3 ist eine Spaltbreite von 1,8 Millimeter bevorzugt.

Bei der Auslassöffnung 3a ist eine Spaltbreite von 0,6 Millimeter bevorzugt.

Der Winkel α hat vorzugsweise einen Wert von 45°, und der Winkel β hat vorzugsweise einen Wert von 75°.

Für den erfolgreichen Betrieb der erfindungsgemässen Düse ist die Grösse des Winkels γ nicht entscheidend. Der Winkel γ kann einen Wert von etwa 145° bis 180° haben.

Die erfindungsgemässe Düse kann aus jedem Material gefertigt sein, welches unter den jeweiligen Betriebsbedingungen inert und stabil ist. Ein Beispiel eines solchen Materials ist Stahlblech.

Die erfindungsgemässe Düse kann beispielsweise derart hergestellt werden, dass ein entsprechend vorgeformtes Blech A mit einem entsprechend vorgeformten Blech B verbunden wird, beispielsweise vernietet, verschweisst, verschraubt, verklebt wird.

Dieses Gebilde kann dann in analoger Weise mit einem entsprechend vorgeformten Blech C verbunden werden. Durch Abbiegen der entsprechenden Enden kann dann die jeweilige Spaltbreite bei den Auslassöffnungen 3, 3a gewählt werden.

Die bevorzugten Stahlbleche haben vorzugsweise eine Dicke von 2 mm.

In einer möglichen Vorrichtung zum Schwebendführen von Bandmaterial 9 sind die erfindungsgemässen Düsen in der jeweils erforderlichen Anzahl vorzugsweise alternierend, versetzt zum Bandmaterial angeordnet, und zwar derart, dass eine Auslassöffnung 3a an eine Auslassöffnung 3 angrenzt.

Mit einer solchen Vorrichtung kann beispielsweise ein Bandmaterial getrocknet werden.

Als Gasgemisch kann Luft verwendet werden. Selbstverständlich kann auch ein reines Gas, wie etwa ein Inertgas, beispielsweise Stickstoff, oder überhitzter Wasserdampf, verwendet werden.

Zu trockenes Bandmaterial kann bei entsprechend angepasster Temperatur auch mit einem Wasserdampf enthaltenden Gas oder Gasgemisch angefeuchtet werden.

Es ist auch möglich, in einer solchen Vorrichtung ein Bandmaterial zu reinigen, indem beispielsweise Fremdkörper, wie etwa Staub, weggeblasen werden.

Bei entsprechend eingestellter Temperatur kann ein Bandmaterial auch thermisch behandelt werden. So kann es abgekühlt werden. Es kann aber auch aufgeheizt werden, um beispielsweise eine thermische Reaktion auszulösen.

Ferner kann mit dieser Vorrichtung ein Bandmaterial von einer Maschine zu einer anderen Maschine geführt (transportiert) werden.

Das Bandmaterial kann eine Dicke von einigen Mikrometern bis zu einigen Millimetern aufweisen.

So kann beispielsweise eine 7 Mikrometer dicke Aluminiumfolie oder ein 1 Millimeter dickes Stahlblech verarbeitet werden.

Die Austrittsgeschwindigkeit des Gases oder des Gasgemisches kann, falls dies gewünscht ist, bei jeder erfindungsgemässen Düse individuell eingestellt werden. So ist es beispielsweise möglich, dass die Austrittsgeschwindigkeit des Gases aus den unten angeordneten Düsen 70 m/s und aus den oben angeordneten Düsen nur 20 m/s beträgt.

Ein Bandmaterial kann mit jeder beliebigen Geschwingigkeit durch diese Vorrichtung geführt werden.

Wird das Bandmaterial in einer leichten Sinuskurve durch die Vorrichtung geführt, so wird der Rolltendenz des Bandmaterials entgegengewirkt.

Ob das Bandmaterial in der Strömungsrichtung des Gasstromes oder mittels Gegenstrom mit dem jeweiligen Gas in Kontakt kommt, hängt von der Durchlaufgeschwindigkeit des Bandmaterials ab.

Anhand von Strömungsbildern und Strömungsuntersuchungen wurde festgestellt, dass sich der aus der Auslassöffnung 3 austretende Gasstrom bei der Kante 7 von der Düse ablöst und sich an dem zu behandelnden Bandmaterial anlegt.

In Verbindung mit dem aus der Auslassöffnung 3a austretenden Gasstrom, der sogenannten Hilfsströmung, bildet sich im Raum zwischen der Oberfläche 5 und dem Bandmaterial 9 offenbar eine leichte Ueberdruckzone. Als ein Faktor ist diese Ueberdruckzone dafür verantwortlich, dass sich der Gasstrom bei der Kante 7 ablöst.

Diese Ueberdruckzone stabilisiert das Bandmaterial auf einen bestimmten Abstand - Bahnabstand genannt - zur Oberfläche 5.

Wichtig scheint in diesem Zusammenhang die Feststellung zu sein, dass die Geschwindigkeit des Gasstromes in der Nähe des Bandmaterials 9 grösser ist als in der Nähe der Oberfläche 5. Dies hat zur Folge, dass die Aufenthaltsdauer des Bandmaterials in der mit den erfindungsgemässen Düsen aufgebauten Vorrichtung - im Vergleich zu herkömmlichen Vorrichtungen - wesentlich verringert werden kann.

Dieses eben erwähnte Strömungsverhalten ist bislang noch nicht beschrieben worden. Dieses Strömungsverhalten ist offenbar das Resultat der speziellen geometrischen Formgebung der erfindungsgemässen Düse.

## Patentansprüche

1. Düse mit quadratischem oder rechteckigem Querschnitt und mit wenigstens einer Einlassöffnung (1) für Gas oder Gasgemische, wenigstens einem Stauraum (2) und wenigstens einer Auslassöffnung (3),
dadurch gekennzeichnet, dass
die der (den) Einlassöffnung(en) (1) gegenüberliegende Oberfläche (5), welche eben oder leicht gebogen ist, zu einer Seiten hin abgeschrägt ist und so eine erste abgeschrägte Oberfläche (4) bildet,
sich eine erste Auslassöffnung (3) bei dieser ersten abgeschrägten Oberfläche (4) unterhalb der ebenen oder leicht gebogenen Oberfläche (5) befindet, wobei die erste Auslassöffnung (3) derart gestaltet ist, dass ein austretendes Gas oder Gasgemisch der ersten abgeschrägten Oberfläche (4) folgt,
eine erste Kante (7) durch die genannten Oberflächen (4) und (5) gebildet wird, die scharfkantig ausgebildet ist und einen Radius von 0 bis 8 mm aufweist,
der Winkel (α) zwischen der ebenen oder leicht gebogenen Oberfläche (5) und der ersten abgeschrägten Oberfläche (4) von 30° bis 75° beträgt,
sich auf der Seite, welche der ersten Auslassöffnung (3) gegenüberliegt, eine zweite Auslassöffnung (3a) befindet, die ebenfalls unterhalb der ebenen oder leicht gebogenen Oberfläche (5) liegt und derart gestaltet ist, dass ein austretendes Gas oder Gasgemisch einer zweiten abgeschrägten Oberfläche (6) folgt, und zwar in der gleichen Richtung wie bei der ersten Auslassöffnung (3).

2. Düse nach Anspruch 1, dadurch gekennzeichnet, daß der Winkel (α) zwischen der ebenen oder leicht gebogenen Oberfläche (5) und der ersten abgeschrägten Oberfläche (4) von 40° bis 50°, vorzugsweise 45°, beträgt.

3. Düse nach Anspruch 1 oder 2, dadurch gekennzeichnet, daß der Winkel (β) zwischen der ebenen oder leicht gebogenen Oberfläche (5) und der zweiten abgeschrägten Oberfläche (6) von 90° bis 45°, vorzugsweise 75°, beträgt.

4. Düse nach einem der Ansprüche 1 bis 3, dadurch gekennzeichnet, dass sie zusätzliche Stauräume (2a), (2b) aufweist und die Grössen der Einlassöffnungen (1), (1a), (1b) in Strömungsrichtung kleiner werden, so dass eine gleichmässige Gasverteilung über die Breite, resp. Länge der Düse erhalten wird.

5. Düse nach Anspruch 4, dadurch gekennzeichnet, dass die Einlassöffnungen (1) rechteckige Oeffnungen sind, und dass die Einlassöffnungen (1a) und (1b) kreisförmige Oeffnungen sind.

6. Düse nach einem der Ansprüche 1 bis 5, dadurch gekennzeichnet, dass die genannten Oberflächen (5) und (6) eine zweite Kante (8) bilden, die scharfkantig ausgebildet ist und einen Radius von 0 bis 5 mm aufweist.

7. Düse nach einem der Ansprüche 1 bis 6, dadurch gekennzeichnet, dass die erste Auslassöffnung (3) eine Spaltbreite von 0,5 bis 5 Millimeter, vorzugsweise 1,8 Millimeter, hat.

8. Düse nach einem der Ansprüche 1 bis 7, dadurch gekennzeichnet, dass die zweite Auslassöffnung (3a) eine Spaltbreite von 0,3 bis 1 Millimeter, vorzugsweise 0,6 Millimeter, hat.

9. Düse nach einem der Ansprüche 1 bis 8, dadurch gekennzeichnet, dass die erste Auslassöffnung (3) durch die erste abgeschrägte Oberfläche (4) und eine dazu parallel verlaufende Oberfläche (4a) gebildet wird.

10. Düse nach einem der Ansprüche 1 bis 9, dadurch gekennzeichnet, dass sie aus Blech, insbesondere Stahlblech,gefertigt ist.

11. Düse nach einem der Ansprüche 5 bis 10, dadurch gekennzeichnet, dass sie folgende Dimensionen aufweist:
Höhe (h): 10 cm
Breite (b): 10 cm
Länge (1): von 10 cm bis 10 m
Dimensionen der Einlassöffnung (1) : 7,5 cm x 10 cm bis 25 cm
Durchmesser Einlassöffnung (1a): 2,2 cm
Durchmesser Einlassöffnung (1b): 1,0 cm.

12. Düse nach einem der Ansprüche 6 bis 11, dadurch gekennzeichnet, dass sich die erste abgeschrägte Oberfläche (4) zwischen der ersten Kante (7) und einer dritten im Bereich der ersten Auslaßöffnung (3) liegenden Kante (10) über eine Distanz von 10 bis 50 Millimeter, vorzugsweise 20 Millimeter, erstreckt.

## Claims

1. Nozzle with square or rectangular cross-section and with at least one inlet opening (1) for gas or gas mixtures, at least one accumulation chamber (2) and at least one outlet opening (3), characterized in that the surface (5) which lies opposite of the inlet opening(s) (1), which is planar or slightly bent, bevelled towards one side and thus forms a first bevelled surface (4),
a first outlet opening (3) is located at this first bevelled surface (4) below the planar or slightly bent surface (5), whereby the first outlet opening (3) is structured in such a manner that an outflowing gas or gas mixture follows the first bevelled surface (4),
a first edge (7) is formed by mentioned surfaces (4) and (5), which is formed sharp-edged and has a radius of 0 to 8 mm,
the angle (α) between the planar or slightly bent surface (5) and the first bevelled surface(4) amounts from 30° to 75°, a second outlet opening (3a) is located at the side which is located opposite the first outlet opening (3), which lies also below the planar or slightly bent surface (5) and is shaped in such a manner that an outflowing gas or gas mixture follows a second bevelled surface (6), and especially in the same direction as at the first outlet opening (3).

2. Nozzle according to claim 1, characterized in that the angle (α) between the planar or slightly bent surface (5) and the first bevelled surface (4) amounts to from 40° to 50°, preferably 45°.

3. Nozzle according to claim 1 or 2, characterized in that the angle (β) between the planar or slightly bent surface (5) and the second bevelled surface (6) amounts to from 90° to 45°, preferably 75°.

4. Nozzle according to one of the claims 1 to 3, characterized in that it comprises additional accumulation chambers (2a), (2b) and the sizes of the inlet openings (1), (1a), (1b) decrease in the direction of flow, such that a uniform distribution of gas over the width and length, resp. of the nozzle is obtained.

5. Nozzle according to claim 4, characterized in that the inlet openings (1) are rectangular openings, and that the inlet openings (1a) and (1b) are circular openings.

6. Nozzle according to one of the claims 1 to 5, characterized in that mentioned surfaces (5) and (6) form a second edge (8) which is shaped sharp edged and has a radius of 0 to 5 mm.

7. Nozzle according to one of the claims 1 to 6, characterized in that the first outlet opening (3) has a slot width of 0,5 to 5 millimeters, preferably 1,8 millimeters.

8. Nozzle according to one of the claims 1 to 7, characterized in that the second outlet opening (3a) has a slot width of 0,3 to 1 millimeters, preferably 0,6 millimeters.

9. Nozzle according to one of the claims 1 to 8, characterized in that the first outlet opening (3) is formed by the first bevelled surface (4) and a surface (4a) extending parallel thereto.

10. Nozzle according to one of the claims 1 to 9, characterized in that it is made of sheet metal, specifically sheet steel.

11. Nozzle according to one of the claims 5 to 10, characterized in that it comprises following dimensions :
Night (h) : 10 cm
Width (b) : 10 cm
Length (l) : from 10 cm to 10 m
Dimensions of the inlet opening (1) : 7,5 cm x 10 cm to 25 cm.
Diameter inlet opening (1a) : 2,2 cm
Diameter inlet opening (1b) : 1,0 cm.

12. Nozzle according to one of the claims 6 to 11, characterized in that the first bevelled surface (4) extends between the first edge (7) and a third edge (10) located in the area of the first outlet opening (3) over a distance from 10 to 50 millimeters, preferably 20 millimeters.

## Revendications

1. Buse de section transversale carrée ou rectangulaire, comportant au moins un orifice d'admission (1) pour du gaz ou des mélanges de gaz, au moins une chambre d'accumulation (2) et au moins un orifice de sortie (3),
**caractérisée en ce que :**
- la surface (5) qui est située à l'opposé de l'orifice/des orifices d'admission (1) et qui est plane ou légèrement incurvée, s'incline dans la direction de l'un de ses côtés et constitue ainsi une première surface inclinée (4),
- un premier orifice de sortie (3) est positionné près de cette première surface inclinée (4), sous la surface plane ou légèrement incurvée (5), le premier orifice de sortie (3) étant configuré de telle façon qu'un gaz ou mélange de gaz en échappement suive la première surface inclinée (4),
- un premier bord (7) est formé par lesdites surfaces (4) et (5), lequel est à arête vive et présente un rayon de 0 à 8 mm,
- l'angle (α) compris entre la surface plane ou légèrement incurvée (5) et la première surface inclinée (4) est de 30 à 75°,
- un deuxième orifice de sortie (3a) est positionné du côté opposé au premier orifice de sortie (3), et se situe également sous la surface plane ou légèrement incurvée (5), et est configuré de façon à ce qu'un gaz ou mélange de gaz en échappement suive une deuxième surface inclinée (6), dans le même sens que dans le cas du premier orifice de sortie (3).

2. Buse selon la revendication 1, **caractérisée en ce que** l'angle (α) compris entre la surface plane ou légèrement incurvée (5) et la première surface inclinée (4) est de 40 à 50°, de préférence de 45°.

3. Buse selon la revendication 1 ou 2, **caractérisée en ce que** l'angle (β) compris entre la surface plane ou légèrement incurvée (5) et la deuxième surface inclinée (6) est de 90 à 45°, de préférence de 75°.

4. Buse selon l'une quelconque des revendications 1 à 3, **caractérisée en ce qu'**elle présente des chambres d'accumulation (2a), (2b) supplémentaires, et en ce que les dimensions des orifices d'admission (1), (1a), (1b) diminuent dans le sens de l'écoulement, de sorte qu'une distribution régulière du gaz sur toute la largeur, voire la longueur, de la buse, est obtenue.

5. Buse selon la revendication 4, **caractérisée en ce que** les orifices d'admission (1) sont des orifices rectangulaires, et en ce que les orifices d'admission (1a) et (1b) sont des orifices circulaires.

6. Buse selon l'une quelconque des revendications 1 à 5, **caractérisée en ce que** les surfaces (5) et (6) précitées forment un second bord (8), qui est à arête vive et présente un rayon de 0 à 5 mm.

7. Buse selon l'une quelconque des revendications 1 à 6, **caractérisée en ce que** le premier orifice de sortie (3) présente une longueur de fente de 0,5 à 5 millimètres, de préférence de 1,8 millimètre.

8. Buse selon l'une quelconque des revendications 1 à 7, **caractérisée en ce que** le deuxième orifice de sortie (3a) présente une longueur de fente de 0,3 à 1 millimètre, de préférence de 0,6 millimètre.

9. Buse selon l'une quelconque des revendications 1 à 8, **caractérisée en ce que** le premier orifice de sortie (3) est formé par la première surface inclinée (4) et par une surface (4a) parallèle à cette dernière.

10. Buse selon l'une quelconque des revendications 1 à 9, **caractérisée en ce qu'**elle est fabriquée en tôle, en particulier en tôle d'acier.

11. Buse selon l'une quelconque des revendications 5 à 10, **caractérisée en ce qu'**elle présente les dimensions suivantes:
hauteur (h) : 10 cm
largeur (b) : 10 cm
longueur (l) : de 10 cm à 10 m
dimensions de l'orifice d'admission (1) : 7,5 cm x 10 cm à 25 cm
diamètre de l'orifice d'admission (1a) : 2,2 cm
diamètre de l'orifice d'admission (1b) : 1,0 cm

12. Buse selon l'une quelconque des revendications 6 à 11, **caractérisée en ce que** la première surface inclinée (4) s'étend sur une distance de 10 à 50 millimètres, de préférence de 20 millimètres, entre le premier bord (7) et un troisième bord (10) situé dans la zone du premier orifice de sortie (3).
